# EUROPÄISCHE PATENTSCHRIFT

(11) **EP 1 977 060 B1**
(45) Veröffentlichungstag und Bekanntmachung des Hinweises auf die Patenterteilung: **10.03.2010**
(21) Anmeldenummer: 07711160.7
(22) Anmeldetag: 22.01.2007
(51) Int. Cl.: E05B 15/02, E05B 15/10

(54) **DÄMPFUNGSGARNITUR FÜR DREHTÜREN**
DAMPING FITTING FOR REVOLVING DOORS
GARNITURE AMORTISSEUSE POUR PORTES PIVOTANTES

(30) Priorität: 21.01.2006 DE 102006002951
(43) Veröffentlichungstag der Anmeldung: 08.10.2008
(73) Patentinhaber: Zimmer, Günther, 77866 Rheinau (DE); Zimmer, Martin, 77866 Rheinau (DE)
(72) Erfinder: Zimmer, Günther, 77866 Rheinau (DE); Zimmer, Martin, 77866 Rheinau (DE)
(74) Vertreter: Thämer, Wolfgang
(86) Internationale Anmeldenummer: PCT/DE2007/000131
(87) Internationale Veröffentlichungsnummer: WO 2007/082525

(56) Entgegenhaltungen:
- DE-A1- 19 857 432
- DE-A1- 19 951 621
- DE-B3-102004 036 607
- DE-U1- 20 205 886

## Beschreibung

Die Erfindung betrifft eine Dämpfungsgarnitur, für eine in einer Türumrahmung angeordnete Drehtür, aus einem im oder am Türblatt angeordneten Türbeschlag, einem im oder am Türrahmen angeordneten Rahmenbeschlag, einer Dämpfungsvorrichtung, die im Türbeschlag oder Rahmenbeschlag angeordnet ist und einem Dämpfungsvorrichtungsgegenstück, das entsprechend im Rahmenbeschlag oder im Türbeschlag befestigt ist.

Aus dem Fachkundebuch "Holztechnik" des Europa-Lehrmittelverlags, 15 Auflage, 1995, Seiten 461 - 462 oder aus Dokument DE 102 004 036 607 B3 ist ein Einsteckschloss für Haustüren bekannt, dessen Schlossfalle in ein Schließblech eingreift. Die mit einer Feder in Ausfahrstellung gehaltene Schlossfalle ist eine auf Reibung basierende Dämpfungsvorrichtung. Das Schließblech stellt mit seiner Fallenöffnung das Gegenstück der Dämpfungsvorrichtung dar. Bei einem Zufallen der Tür schlägt die Schlossfalle gegen die Außenkontur des Schließbleches. Durch den Impuls des Aufpralles, der durch ein lautes Geräusch wahrnehmbar ist, wird die Schlossfalle gegen die Wirkung der o.g. Feder in das Einsteckschloss verschoben. Die schräge Stirnfläche - sie ist vom Türblattüberschlag abgewandt - bremst durch das reibende Entlanggleiten am Schließblech die Türbewegung.

Der vorliegenden Erfindung liegt die Problemstellung zugrunde, eine Dämpfungsgarnitur für Drehtüren zu entwickeln, die die Schwenkbewegung der Tür zu dämpfen beginnt, sobald ein Beschlagteil der Tür entweder ein Beschlagteil des Türrahmens oder ein Beschlagteil der die Tür tragenden Wand kontaktiert.

Diese Problemstellung wird mit den Merkmalen des Hauptanspruches gelöst. Dazu weist die Dämpfungsvorrichtung eine - mit mindestens einer Bremsfläche ausgestattete - Bremsfalle auf, die im Tür- oder Rahmenbeschlag gelagert ist und in diesem über ein Federelement in eine hintere Position gezogen und dort gehalten wird. Die Dämpfungsvorrichtung weist ein Dämpferglied auf, das zwischen der Bremsfalle und dem Tür- oder Rahmenbeschlag angeordnet ist. Das Dämpfungsvorrichtungsgegenstück weist mindestens ein Auslöseelement mit einer Auflaufflanke auf, an das die Bremsfläche beim Schließen direkt oder indirekt zur Anlage kommt, um die Schließbewegung des Türblatts durch die Betätigung des Dämpfungsglieds zu bremsen.

Diese Dämpfungsvorrichtung wird erst aktiviert, wenn die gedämpfte Tür schon fast zu ist. Sobald der Schlossbeschlag des Türblatts den Rahmenbeschlag der Türumrahmung kontaktiert, beginnt die Türdämpfung zu wirken. Dann ist die vordere Kante des Schlossbeschlags - je nach Wandstärke des Türblattes - nur noch ca. 10 - 25 Millimeter von der Türrahmendichtung nach Figur 11 entfernt.

Die Dämpfungsvorrichtung, die generell auch ohne Türzuhaltung funktioniert, ist in den Ausführungsbeispielen in einem im Türblatt integrierten Schlosskasten eingebaut. Sie kann aber auch im Beschlag des Türrahmens integriert sein. In diesem Fall sitzen die Auslöseelemente im oder am Türblatt.

Die Dämpfungsgarnitur dämpft jede Türschließbewegung, die beispielsweise durch die Art der Türaufhängung eingeleitet werden kann. So ist es möglich, die Schwenkachse des Türblatts zum Rahmen hin geringfügig zu neigen. Auch können die einander zugewandten Stirnflächen der Türbänder zumindest bereichsweise schraubenförmig um ihre Zapfen gewunden sein. Ferner kann sich das Türblatt über eine - in der Nähe der Türschwenkachse gelegene - Hebestange am Türrahmen abstützen. In allen drei Fällen wird zum Schließen der Tür die Gewichtskraft des Türblatts genutzt. Alternativ kann ein Bodentürschließer, ein Türschließautomat oder eine im Türband integrierte aufgezogene Schraubenfeder verwendet werden. Diese Varianten erzeugen die Schließbewegung über vorgespannte mechanische Federn.

Weitere Einzelheiten der Erfindung ergeben sich aus den Unteransprüchen und den nachfolgenden Beschreibungen schematisch dargestellter Ausführungsformen.
- Figur 1:: Dimetrische Ansicht einer Dämpfungsvorrichtung mit einer Bremsfalle;
- Figur 2:: Dimetrische Ansicht eines Dämpfungsvorrichtungs- gegenstücks;
- Figur 3:: Andere Teilansicht zu Figur 1;
- Figur 4:: Andere Teilansicht zu Figur 2;
- Figur 5:: Seitenteilansicht zu Figur 1;
- Figur 6:: Seitenteilansicht zu Figur 2;
- Figur 7:: Querschnitt durch die Dämpfungsgarnitur bei offener Tür;
- Figur 8:: wie Figur 7, jedoch berührt die Tür den Rahmen;
- Figur 9:: Querschnitt durch die Dämpfungsgarnitur bei geschlossener Tür;
- Figur 10:: hinterer Bremsfallenbereich bei ausgefahrener Bremsfalle;
- Figur 11:: Türblatt- und Rahmenteilquerschnitt mit vereinfacht dargestellter Dämpfungsgarnitur bei offener Tür;
- Figur 12 :: wie Figur 11, jedoch bei geschlossener Tür;
- Figur 13:: Bremsfalle, vereinfacht;
- Figur 14:: wie Figur 11, jedoch mit hakenförmiger Bremsfalle;
- Figur 15:: wie Figur 14, jedoch bei geschlossener Tür;
- Figur 16:: Geometrieverhältnisse zwischen Bremsfläche und Auflaufflanke.

Die Figuren 1, 3 und 5 zeigen die Dämpfungsvorrichtung (30) der Dämpfungsgarnitur, wie sie z.B. im Türblatt (10), vgl. Figur 11, einer Dreh- bzw. Schwenktür (1) eingebaut wird. Die Dämpfungsvorrichtung (30) hat als Gehäuse einen Schlosskasten (40), der beispielsweise über einen Stulp (31) am Türblatt (10) befestigt wird. Der Deckel (42) des Schlosskastens (40) ist in den Figuren 10 und 11 dargestellt.

Im Schlosskasten (40) ist hier die Bremsfalle (50), eine Nuss (103) und eine Kettenfeder (108) mit ihrer Lagerung (109) angeordnet. Die Bremsfalle (50), die sich hier im oberen Bereich des Schlosskastens (40) befindet, ist oberhalb der schwenkbaren Nuss (103) positioniert. Die Nuss (103) wird über einen Drücker (100) bewegt, vgl. Figuren 6 und 7. Die Kettenfeder (108) liegt unterhalb der Nuss (103).

Die Bremsfalle (50) lässt sich in drei Abschnitte (61, 71, 81) aufteilen. Der erste Abschnitt ist der Kopfabschnitt (61). Letzterer steckt mit Spiel in der beispielsweise rechteckigen Fallenöffnung (32) des Stulps (31). Der vordere Bereich des Kopfabschnitts (61) ist z.B. keilförmig ausgebildet. Seine Stirnfläche (55) schließt mit der Schlossbodenseite (53) z.B. einen Winkel von 45 Winkelgraden ein. Die Flächennormale der Stirnfläche (55) ist entgegen der Richtung (9) der Türschließbewegung orientiert, d.h. die Stirnfläche (55) ist dem Überschlag (11) des Türblatts (10) zugewandt, vgl. Figur 11, und nicht von ihm abgewandt, wie es aus der DIN 18251 für Einsteckschlösser bekannt ist.

Der Kopfabschnitt (61) hat in der Nähe der Stirnfläche (55) zwei z.B. nutförmige Ausnehmungen (65, 66). Je eine Ausnehmung (65, 66) endet an der Oberseite (51) und an der Unterseite (52) der Bremsfalle (50). Jede Ausnehmung (65, 66) hat eine Wandung (67, 68), die mit der Schlossbodenseite (53) einen Winkel von z.B. 45 Winkelgraden einschließt. Im Ausführungsbeispiel nach den Figuren 1 - 9 sind diese Wandungen (67, 68) nur beispielsweise zumindest annähernd parallel zur Stirnfläche (55). Zwischen der einzelnen Wandung (67, 68) und der Stirnfläche (55) wird hierdurch jeweils ein Bremssteg (63, 64) ausgebildet. Die Wandungen (67, 68) sind die Bremsflächen der Bremsstege (63, 64). Die Ausnehmungen (65, 66) haben nach den Figuren 1, 3, 5, 8 und 9 die Form einer Rechtecknut und nach den Figuren 11 bis 13 eine Keilform.

Der Kopfabschnitt (61) weist an der Schlossbodenseite (53) der Bremsfalle (50) einen Rastabsatz (69) auf, vgl. Figuren 7 bis 9. Die Dicke der Bremsfalle (50) verbreitert sich hierdurch hinter der Bremsfallenspitze (57) um z.B. einen Millimeter.

Der zweite Abschnitt ist der Mittelabschnitt (71). Er hat zumindest im hinteren Bereich in der Nähe der Nuss (103) eine Einfräsung (72) mit zwei teilzylindermantelförmigen Flanken (73, 83), vgl. Figuren 3 und 5. Die vordere Flanke (73) dient als hinterer Anschlag der Bremsfalle (50), während die hintere Flanke (83), die zum Fußabschnitt (81) gehört, der vordere Bremsfallenanschlag ist. Die Flanken (73, 83) berühren als Anschläge die zylindrische Außenwandung (106) der Nuss (103).

Der Mittelabschnitt (71) weist ferner ein Dämpferlangloch (74) auf, das sich von der Schlossbodenseite (53) zur Schlossdeckelseite (54) erstreckt. In ihm sind ein Dämpfer (90) und ein Federelement (99) angeordnet. Das Dämpferlangloch (74) hat im mittleren Bereich zwei einander gegenüberliegende zugewandte Kerben (75), in denen eine Stützplatte (85) u.a. zum Lagern des Dämpfers (90) in einer Stützplattenbohrung, eingesetzt ist. Quer zum Dämpferlangloch (74) befindet sich im Mittelabschnitt (71) ein Nockenlangloch (76), das das Dämpferlangloch (74) mit der Fallenunterseite (52) verbindet. In das Nockenlangloch (76) ragt der Nocken (104) der Nuss (103) hinein, vgl. Figuren 5, 8 und 9. Im hinteren Bereich hat das Nockenlangloch (76) einen rampenförmigen Absatz (77).

Zwischen dem Nockenlangloch (76) und dem Kopfabschnitt (61) befindet sich im Mittelabschnitt (71) auf der Schlossbodenseite (53) eine Sacklochbohrung (78), in der als vordere Rastfeder (86), eine Schraubendruckfeder, gelagert ist. Die sich am Schlossboden (41) abstützende Rastfeder (86) drückt die Bremsfalle (50) gegen den Rand der Fallenöffnung (25), vgl. Figuren 8 und 9.

Der Fußabschnitt (81) hat in der Nähe der hinteren Flanke (83) in der Schlossdeckelseite (54) eine Sacklochbohrung (84). Letztere lagert eine Schraubendruckfeder (87) als hintere Rastfeder, vgl. Figuren 7 - 8. Diese Rastfeder (87) stützt sich am Schlossdeckel (42) ab, vgl. Figur 10.

Anstelle der Schraubendruckfedern (86, 87) können auch flachbauende Blattfedern eingesetzt werden, die je nach Einbaulage am Schlossboden (41), am Schlossdeckel (42) oder an der Bremsfalle (50) entlanggleiten.

Im Schlosskasten (40), einem beispielsweise rechteckigen dünnwandigen Blechkasten, ist die Bremsfalle (50) längsverschiebbar gelagert. Die ausgefahrene Bremsfalle (50), vgl. Figuren 1 und 5, wird zum einen in der Fallenöffnung (32) des Stulps (31) geführt. Zum anderen liegen die langgestreckten Wandungen des Dämpferlanglochs (74) an einem Führungssteg (43) an, der z.B. am Schlossboden (41) befestigt oder angeformt ist.

In Figur 5 erkennt man hinter der ausgefahrenen Bremsfalle (50) den Anschlagsteg (45). Letzterer ist im Schnitt u.a. in der Figur 10 zu erkennen. Er hat eine Sperrflanke (46), die zum Stulp (31) hin ausgerichtet ist. Die Fläche der Sperrflanke (46) steht zumindest annähernd senkrecht zum Schlossboden (41) und quer zur Bewegungsrichtung (7, 8) der Bremsfalle (50).

Räumlich unterhalb der Einfräsung (72) der Bremsfalle (50) sitzt die Nuss (103) in einer Bohrung (48) des Schlossbodens (41). In der Nuss (103), vgl. Figuren 1 und 7, befindet sich eine zentrale Vierkantbohrung (105), in der der Vierkantbolzen (101) des Drückers (100) formschlüssig eingesteckt ist. In die Nuss (103) greift eine sog. Kettenfeder (108) ein, die in einem Federlager (109) an ihrem nussfernen Federende fixiert ist. Die Kettenfeder (108) schwenkt die Nuss (103) nach den Figuren 1, 3 und 5 entgegen dem Uhrzeigerdrehsinn. Zwischen der Nuss (103) und dem Stulp (31) ist hierzu ein Anschlagbolzen (49) positioniert.

Über den Stulp (31), die Vorderwandung des Schlosskastens (40), ist der Schlosskasten (40) in einer Ausnehmung (13) des Türblatts (10) eingesteckt und befestigt, vgl. Figuren 11 und 12.

In der Figur 2 ist als Dämpfungsvorrichtungsgegenstück (110) ein Rahmenbeschlag (24) dargestellt. Der Rahmenbeschlag (24) besteht aus einem Winkelschließblech (111) und einem integrierten Fallenfangelement (112). Beide Teile (111, 112) sind starr miteinander verbunden. Das Fallenfangelement (112) hat eine Bremsfallenausnehmung (115), mit der beim Schließen der Tür die Bremsfalle (50) in Eingriff gelangt. Unterhalb dieser Fallenöffnung (25) und der Ausnehmung (115) befindet sich eine weitere Öffnung (26) in die z.B. ein nicht dargestellter Riegel beim Verriegeln der Tür eingreift.

Die Ausnehmung (115) besteht primär aus zwei schmalen parallelen Nuten (116, 117). Beide Nuten schließen mit der Vorderseite (113) des Winkelschließblechs (111) einen 45°-Winkel ein. Die Nutflanken der breiteren und längeren Nut (116) verlaufen z.B. parallel zur Stirnfläche (55) der Bremsfalle (50). Der Steg, der zwischen beiden Nuten (116, 117) liegt, ist im mittleren Bereich durchbrochen, so dass im oberen und unteren Bereich der Ausnehmung (115) zwei zungenförmige Auslöseelemente (121, 122) stehen bleiben. Die Nut (117) hat von der Fallenseite her zusätzlich eine Ausfräsung (118) mit dreieckigem Querschnitt, vgl. Figur 4, die Raum für den Kopfabschnitt (61) der Bremsfalle (50) schafft.

Der vereinfachte Rahmenbeschlag (24) nach den Figuren 11 - 16 hat als Ausnehmung (115) eine Nut und ein zur Tür hin vorragendes Auslöseelement (121). Die Nut (115) und das Auslöseelement (121) haben eine gemeinsame Auflaufflanke (123).

Die Figuren 11 und 12 zeigen eine vereinfachte Variante der Dämpfergarnitur. Nach Figur 11 sitzt im Schlosskasten (40) der offenen Tür die Bremsfalle (50) an dem hinteren Anschlag (45). In dieser Position wird sie durch das Federelement (99), das hier eine Zugfeder ist, gehalten. Die vereinfachte Bremsfalle (50) ist in Figur 13 dimetrisch dargestellt. Sie ist im Prinzip ein Quader an dem über einen Verbindungssteg (62) die Bremsstege (63, 64) angeordnet sind.

Unterhalb des Federelements (99) ist ein Gas- oder Hydraulikdämpfer (90) angeordnet. Ggf. kann der Dämpfer (90) auch auf einem mechanischen Wirkprinzip basieren. Der Zylinder (91) des Dämpfers (90) ist an der Bremsfalle (50) befestigt, während der Kolben (92) bzw. die Kolbenstange (94) am Schlosskasten (40) angelenkt ist. Aus dem Schlosskasten (40) ragt der Bremssteg (63) gerade soweit hervor, dass die Bremsfläche (68) der Bremsfalle (50) die Auflaufflanke (123) des Rahmenbeschlags (24) z.B. 0,5 - 3 Millimeter überdeckt.

Sobald die sich schließende Tür (1) über die Bremsfläche (68) mit der Auflaufflanke (123) in Kontakt kommt, gleitet die Bremsfläche (68) an der Auflaufflanke (123) unter Herausziehen der Bremsfalle (50) entlang. Die Herausziehbewegung wird durch den ausfahrenden Dämpferkolben (92) gedämpft. Gleichzeitig wird die Zugfeder (99) gespannt. Bei geschlossener Tür ragt der Bremssteg (63) in die Ausnehmung (115) hinein.

In der Dämpfungsgarnitur wird die Richtung (9) der Türschließbewegung durch die Kombination aus Bremssteg (63, 64) bzw. Hakenabschnitt (59), vgl. Figur 14, und Auslöseelement (121, 122) in die um ca. 90 Winkelgrade geschwenkte Bremsfallenbewegung in Richtung (7) umgelenkt. Hierbei bilden die Teile (63, 64, 59) und (121, 122) eine Art Keilgetriebe. Dazu weisen die Bremsstege und der Hakenabschnitt die Bremsflächen (67, 68) auf, während die Auslöseelemente die Auflaufflanken haben. Liegen die Neigungen der Flächen und Flanken gegenüber der Richtung (7) unter 45 Winkelgraden, so verlängert sich der dem Dämpfer zur Verfügung stehende Dämpferweg. Ist die Neigung größer als 45 Winkelgrade, so verkürzt sich der Dämpferweg.

Da sich die Tür (1) mit einer Schwenkbewegung dem Rahmenbeschlag (24) nähert, kommen die Bremsflächen an den Auflaufflanken nicht flächig zur Anlage. In der Regel gleitet die einzelne Bremsfläche (68) an der Vorderkante der Auflaufflanke (123) entlang und legt sich erst in der Endphase der Schließbewegung vollflächig an.

Um ein abrasives Kantentragen zu vermeiden, kann die Auflaufflanke (123) gekrümmt ausgeführt werden, vgl. Figur 16. Wird der maximale, verwendete Krümmungsradius (R) - die Formelzeichen sind am Ende der Bezugszeichenliste erklärt - wie folgt berechnet, $R = \frac{W}{2 * sin \left(α-\left(ω/2\right)\right) * sin \left(ω/2\right)}$
wobei ω = arcsin(W/L) ist, legt sich die Bremsfläche (68) über den gesamten Gleitbereich tangential an der Auflauflanke (123) an.

Die Formeln gelten nur für einen positiven Versatz (V), der i.d.R. immer gewährleistet ist, da die Türschwenkachse (2) regulär auf der Höhe des Überschlags liegt. Eine derartige Gestaltung der Auflaufflankenkrümmung reduziert das zwischen den Beschlägen (14) und (24) auftretende, störende Kontaktgeräusch. Zudem vermindert sich der gegenseitige Verschleiß der Kontaktflächen durch die dort erheblich herabgesetzte Flächenpressung.

Bei den vereinfachten Varianten aus den Figuren 11 - 13 bzw. 14, 15 drückt die Bremsfalle (50) durch die Wirkung der Zugfeder (99) das Türblatt (10) nach Abschluss der Türschließbewegung wieder auf. Die Dämpfungsgarnitur benötigt in diesem Falle ein Türschließmechanismus, der das Türblatt (10) beim Erreichen der Türschließstellung z.B. am Rahmenbeschlag (24) verrastet. Eine derartige Verrastung ist in der Variante nach den Figuren 1 - 9 integriert. Die Verrastung kann auch durch ein separates Rollenfallenschloss realisiert werden.

In Figur 7 ist hierzu der Rahmenbeschlag (24) und der Schlosskasten (40) mit der Bremsfalle (50) dargestellt. Im Dämpferlangloch (74), vgl. Figuren 1, 3 und 5, sitzt zwischen der Stützplatte (85) und dem rechten Ende des Langlochs (74) der Zylinder (91) des Dämpfers (90). Ggf. ist die Stützplatte (85) ein Teil des Dämpfers (90). Der z.B. kolbenstangenlose Kolben (92) hat eine Kolbenkopfplatte (93) zur Abstützung am Führungssteg (43) des Schlosskastens (40). Die Stirnseite der Kolbenkopfplatte (93) ist dazu z.B. sphärisch gekrümmt. Zwischen der Kolbenkopfplatte (93) und der Stützplatte (85) sitzt auf dem Kolben (92) eine Schraubendruckfeder (99). Letztere hat die Wirkung, die Bremsfalle (50) in ihre hintere Position, vgl. Figuren 7 und 8, zu drücken.

Nach den Figuren 7 und 8 ist die Bremsfalle in ihrer hinteren Position verrastet. Dazu liegt die Bremsfalle (50) mit der Schlossbodenseite (53) auf der vorstehenden Anlagekante (47) des stegförmigen Anschlags (45) auf, vgl. auch Figur 10. Mittels der sich am Schlossdeckel (42) abstützenden Rastfeder (87) des Fußabschnittes (81) wird sie gegen diese Kante (47) gepresst. Mit dem Kopfabschnitt (61) liegt die Bremsfalle (50) über den Rastabsatz (69) am Steg (33) des Stulps (31) an. Gegen den Stulpsteg (33) presst sie eine im Mittelabschnitt (71) angeordnete Rastfeder (86).

Wird nun beim Schließen der Tür der - im Türblatt sitzende - Schlosskasten mit eingefahrener Bremsfalle (50) auf das Winkelschließblech (111) und das Fallenfangelement (112) des Türrahmens (20) in Richtung (9) zubewegt, so kontaktiert nach Figur 8 zunächst der Bremssteg (63), vgl. Figur 9, die Auflaufflanke (123) des Auslöselements (121). Dadurch wird die Bremsfalle (50) um die Anschlagkante (47) als fiktive Schwenkachse entgegen der schließenden Türschwenkbewegung - um z.B. 1 Winkelgrad - geschwenkt. Durch das Schwenken wird der Rastabsatz (69) von Stulpsteg (33) geschoben. Die Verrastung der Bremsfalle (50) ist aufgehoben. Über die Bremsstege (63, 64) wird die Bremsfalle (50) gedämpft herausgezogen. Hierbei gleitet die Schlossbodenseite (53) der Bremsfalle (50) solange an der Kante (47) des Anschlags (45) entlang, bis die hintere Stirnfläche (56) vor die Sperrflanke (46) des Anschlags (45) gelangt, vgl. Figur 10. Vor der Sperrflanke (46) wird die rückwärtige, bodenseitige Kante (58) der Bremsfalle (50) über die Rastfeder (87) gegen den Schlossboden (41) gepresst und dort gehalten. Die Bremsfalle (50) ist verrastet.

Um die Tür wieder zu öffnen, muss der Drücker (100) durch Abwärtsdrücken betätigt werden. Beim Betätigen des Drückers (100) wird der Nussnocken (104) im Nockenlangloch (76) im Uhrzeigersinn geschwenkt, vgl. Figur 5. Nach Figur 8 trifft der Nussnocken (104) im Nockenlangloch (76) auf die Entrastungsrampe (77). Hierdurch wird die Bremsfalle (50) vom Schlossboden (41) weg über die Anlagekante (47) des Anschlags (45) gehoben, wodurch sie unter der Wirkung des Federelements (99) wieder in die rückwärtige Position geschoben wird.

In den Figuren 14 und 15 ist ein Lösungskonzept vorgestellt, bei der die Bremsfalle (50) eine Bremsfläche (68) hat, die Teil eines vorspringenden Hakenabschnitt (59) ist. Auch ist die vordere Stirnfläche (55) der Bremsfalle (50) beispielsweise quer zur Bremsfallenbewegungsrichtung (8) ausgerichtet.

Des Weiteren ist im Rahmenbeschlag (24) im Bereich der Auflaufflanke (123) eine Rolle (124) drehbar auf einer Achse (125) gelagert. Die Achse (125) ist im Beschlag (24) so positioniert, dass die beispielsweise zylindrische, radiale Außenfläche (126) einige Zehntel Millimeter über die Auflaufflanke (123) übersteht. Hierdurch kann die Bremsfläche (68) zumindest bereichsweise wälzgelagert an der Rolle (124) abrollen. Anstelle der Rolle (124) kann der verwendete Wälzkörper auch die Form einer Tonne oder eines Ellipsoidenstumpfes haben. Auch kann die Gestalt des Hakenabschnittes (59) in Kombination mit der Lagerung und Größe der Rolle (124) oder Tonne so konstruiert sein, dass,die Bremsfläche (68) und/oder (67) während der gesamten Dämpfungsbewegung abrollt. Ggf. kann der Wälzkörper (124) alternativ auch im Hakenabschnitt (59) angeordnet sein, so dass er auf der Auflaufflanke (123) des Rahmenbeschlags (24) abrollt.

Selbstverständlich ist es auch möglich die Varianten aus den Figuren 11, 12 und 14, 15 zu kombinieren. Dabei wird die Bremsfläche (68) aus Figur 14 durch das Erzeugen einer Ausnehmung (65) nach Figur 11 in der Bremsfalle (50) verlängert. Die Bremsfläche (68) erstreckt sich dann von der Spitze (57) bis zur Oberseite (51). Eine längere Dämpfungsstrecke verbessert i.d.R. die Dämpfwirkung.

### Bezugszeichenliste:

- 1: Drehtür
- 2: Türschwenkachse
- 7: Bremsfallenbewegung aus Beschlag (14, 24) heraus; Schließbewegung
- 8: Bremsfallenbewegung in Beschlag (14, 24) hinein; Öffnungsbewegung
- 9: Türschließbewegungsrichtung

- 10: Türblatt.
- 11: Überschlag
- 13: Ausnehmung
- 14: Türbeschlag, Beschlag, Stulp mit Schlosskasten
- 18: Türaußenfläche

- 20: Türrahmen, Türumrahmung
- 23: Ausnehmung
- 24: Rahmenbeschlag, Beschlag
- 25: Fallenöffnung
- 26: Riegelöffnung
- 27: Befestigungsbohrungen
- 29: Türdichtung

- 30: Dämpfungsvorrichtung
- 31: Stulp
- 32: Fallenöffnung
- 33: Stulpsteg, Rastanschlag
- 34: Befestigungsbohrungen

- 40: Schlosskasten
- 41: Schlossboden
- 42: Schlossdeckel
- 43: Führungssteg
- 45: Anschlag, stegförmig
- 46: Sperrflanke
- 47: Anlagekante
- 48: Bohrung für (103)
- 49: Anschlagbolzen

- 50: Bremsfalle
- 51: Oberseite
- 52: Unterseite
- 53: Schlossbodenseite
- 54: Schlossdeckelseite
- 55: Stirnfläche, vorn
- 56: Stirnfläche, hinten
- 57: Spitze
- 58: Kante, rückwärtig
- 59: Hakenabschnitt

- 61: Kopfabschnitt
- 62: Verbindungssteg
- 63, 64: Bremsstege
- 65, 66: Ausnehmungen
- 67, 68: Wandungen, Bremsflächen
- 69: Rastabsatz

- 71: Mittelabschnitt
- 72: Einfräsung
- 73: Flanke, vorn
- 74: Dämpferlangloch
- 75: Kerben
- 76: Nockenlangloch
- 77: Entrastungsrampe; Absatz, rampenförmig
- 78: Sacklochbohrung für (86)
- 79: Gegenfläche

- 81: Fußabschnitt
- 83: Flanke, hinten
- 84: Sacklochbohrung für (87)

- 85: Stützplatte
- 86: Rastfeder, vorn; Schraubendruckfeder
- 87: Rastfeder, hinten; Schraubendruckfeder

- 90: Dämpfer
- 91: Zylinder
- 92: Kolben
- 93: Kolbenkopfplatte
- 94: Kolbenstange
- 99: Federelement, Druckfeder, Zugfeder

- 100: Drücker
- 101: Vierkantbolzen
- 103: Nuss
- 104: Nussnocken
- 105: Vierkantbohrung
- 106: Außenwandung, zylindrisch
- 108: Kettenfeder
- 109: Federlager

- 110: Dämpfungsvorrichtunggegenstück
- 111: Winkelschließblech,
- 112: Fallenfangelement
- 113: Vorderseite
- 115: Bremsfallenausnehmung
- 116: Nut für (63, 64)
- 117: Nut für (79)
- 118: Ausfräsung

- 121, 122: Auslöseelemente, zungenförmig,
- 123: Auflaufflanke
- 124: Rolle, Tonne
- 125: Achse
- 126: Außenfläche, radial, von (124) Teil der Auflauf- oder Bremsflanke
- 128: Tangenten an (123)

- L: Abstand zwischen der Spitze (57) der eingefahrenen Bremsfalle und der Türdrehachse (2)
- R: Radius der Krümmung der Auflaufflanke (123)
- V: Versatz von (2) der Vorderkante von (123) parallel zu (8)
- W: Weg, den die Spitze (57) in Richtung (9) zurücklegt
- α: Winkel der Bremsfläche (68) gegenüber der Richtung (8)
- ω: Schwenkwinkel der Tür während der Gleitbewegung der Bremsfalle (50); ω = 0, bei geschlossener Tür.

## Patentansprüche

1. Dämpfungsgarnitur, für eine in einer Türumrahmung (20) angeordnete Drehtür (1), aus einem im oder am Türblatt (10) angeordneten Türbeschlag (14), einem in oder an der Türumrahmung (20) angeordneten Rahmenbeschlag (24), einer Dämpfungsvorrichtung (30), die im Türbeschlag (14) oder Rahmenbeschlag (24) angeordnet ist und einem Dämpfungsvorrichtungsgegenstück (110), das entsprechend im Rahmenbeschlag (24) oder im Türbeschlag (14) befestigt ist,
**dadurch gekennzeichnet,**
- **dass** die Dämpfungsvorrichtung (30) eine - mit mindestens einer Bremsfläche (67, 68) ausgestattete - Bremsfalle (50) aufweist, die im Beschlag (14) oder (24) gelagert ist und an diesem über ein Federelement (99) in eine hintere Position gezogen und dort gehalten wird,
- **dass** die Dämpfungsvorrichtung (30) ein Dämpferglied (90) aufweist, das zwischen der Bremsfalle (50) und dem Beschlag (14) oder (24) angeordnet ist, und
- **dass** das Dämpfungsvorrichtungsgegenstück (110) mindestens ein Auslöseelement (121) mit einer Auflaufflanke (123, 126) aufweist, an das die Bremsfläche (67, 68) beim Schließen direkt oder indirekt zur Anlage kommt, um die Schließbewegung des Türblatts (10) durch die Betätigung des Dämpfungsglieds (90) zu bremsen.

2. Dämpfungsgarnitur gemäß Anspruch 1 mit einer im oder am Türblatt (10) angeordneten Dämpfungsvorrichtung, **dadurch gekennzeichnet, dass** die Bremsfläche (67, 68) der Bremsfalle (50) eine Flächennormale hat, deren Richtung von der Richtung (9) der Türschließbewegung um 15 - 75 Winkelgrade abweicht, wobei sich die Flächennormale in zwei zueinander senkrechte, positive Komponenten zerlegen lässt, von denen eine in die Richtung (9) der Türschließbewegung weist, während die andere zumindest annähernd in Richtung (8) der Schwenklagerung das Türblatts (10) zeigt.

3. Dämpfungsgarnitur gemäß Anspruch 1 mit einer in oder an der Türumrahmung (20) angeordneten Dämpfungsvorrichtung, **dadurch gekennzeichnet, dass** die Bremsfläche (67, 68) der Bremsfalle (50) eine Flächennormale hat, deren Richtung von der Richtung (9) der Türschließbewegung um 15 - 75 Winkelgrade abweicht, wobei sich die Flächennormale in zwei zueinander senkrechte, positive Komponenten zerlegen lässt, von denen eine entgegen der Richtung (9) der Türschließbewegung weist, während die andere zumindest annähernd in Richtung (7), also entgegen der Richtung zeigt, die zu der Schwenklagerung des Türblatts (10) weist.

4. Dämpfungsgarnitur gemäß Anspruch 1, **dadurch gekennzeichnet, dass** die Bewegungsrichtungen (7) und (8) in einer Ebene liegen, die normal zur Schwenkachse des Türblattes (10) orientiert ist.

5. Dämpfungsgarnitur gemäß Anspruch 1, **dadurch gekennzeichnet, dass** die Bewegungsrichtungen (7) und (8) parallel zur Türaußenfläche (18) liegen.

6. Dämpfungsgarnitur gemäß Anspruch 1, **dadurch gekennzeichnet, dass** die Bremsfalle (50) zwei Bremsstege (63, 64) aufweist, die parallel zur Türschwenkachse orientiert sind und deren freien Enden voneinander am weitesten entfernt sind.

7. Dämpfungsgarnitur gemäß Anspruch 1, **dadurch gekennzeichnet, dass** der Rahmenbeschlag (24) ein Fallenfangelement (112) ist oder aufweist, wobei das Fallenfangelement (112) zwei Auslöseelemente (121, 122) hat, die parallel zur Türschwenkachse orientiert sind und deren freien Enden einander zugewandt sind.

8. Dämpfungsgarnitur gemäß Anspruch 1, **dadurch gekennzeichnet, dass** die Bremsfalle (50) in einem Schlosskasten (40) gelagert und geführt ist.

9. Dämpfungsgarnitur gemäß Anspruch 8, **dadurch gekennzeichnet, dass** die Bremsfalle (50) mittels zweier Rastanschläge (33, 45) und zweier Druckfedern (86, 87) im Schlosskasten (40) in einer vorderen und hinteren Position verrastbar ist.

10. Dämpfungsgarnitur gemäß Anspruch 1, **dadurch gekennzeichnet, dass** das Dämpferglied (90) diejenige Bremsfallenbewegung dämpft, die die Bremsfalle (50) beim Herausfahren aus dem Schlosskasten (40) ausführt.

11. Dämpfungsgarnitur gemäß Anspruch 1, **dadurch gekennzeichnet, dass** das Dämpferglied (90) auf einem mechanischen, pneumatischen oder hydraulischen Wirkprinzip basiert.

## Claims

1. Damping set for a hinged door (1) located in a door frame (20), comprised of an item of door furniture (14) located in or on the door panel (10), an item of frame furniture (24) located in or on the door frame (20), a damping device (30) located in the item of door furniture (14) or in said item of frame furniture (24) as well as a counterpart (110) to the damping device (30) that is accordingly mounted in said item of frame furniture (24) or of door furniture (14), wherein
- said damping device (30) shows a damped bolt (50) with at least one damping area (67, 68), said damped bolt (50) being lodged in said item of door furniture (14) or of frame furniture (24) and pulled towards said item of door furniture (14) or of frame furniture (24) to rest in a back position by a spring element (99),
- said damping device (30) shows a damping element (90) that is located between said damped bolt (50) and said item of door furniture (14) or of frame furniture (24), and
- said counterpart (110) to said damping device (30) has a trigger element (121) with a stopping flank (123, 126) where the damping area (67, 68) comes to rest - directly or indirectly - when door closes, in order to slow down the closing motion of said door panel (10) through the actuation of said damping element (90).

2. The damping set of claim 1 with a damping device fitted in or on said door panel (10), wherein said damping area (67, 68) of said damped bolt (50) has a normal line that shows in a direction that deviates by 15 to 75 degrees of angle from the direction (9) of the closing door, the normal line being decomposable into two components that are mutually vertical and positive, one pointing in said direction (9) of the closing door and the other showing at least approximately in the direction (8) of the door panel (10) drag bearing.

3. The damping set of claim 1 with a damping device fitted in or on said door frame (20), wherein said damping area (67, 68) of said damped bolt (50) has a normal line that shows in a direction that deviates by 15 to 75 degrees of angle from the direction (9) of the closing door, the normal line being decomposable into two components that are mutually vertical and positive, one pointing in a direction opposite to said direction (9) of the closing door and the other showing at least approximately in direction (7), i.e. in a direction opposite to that of the door panel (10) drag bearing.

4. The damping set of claim 1, wherein said directions (7) and (8) of closing door are located in a plane that shows a normal orientation to the rotation axis of said door panel (10).

5. The damping set of claim 1, wherein said directions (7) and (8) run parallel to the door outer surface (18).

6. The damping set of claim 1, wherein said damped bolt (50) has two damping webs (63, 64) that have a parallel orientation to the rotation axis of the door, the free ends of which are furthest apart.

7. The damping set of claim 1, wherein said brace (24) is or has a bolt catch (112), said bolt catch (112) having two trigger elements (121, 122) with a parallel orientation to the rotation axis of the door, the free ends of which face one another.

8. The damping set of claim 1, wherein said damped bolt (50) is lodged and guided in a case (40).

9. The damping set of claim 8, wherein said damped bolt (50) can be brought to lock into a front and a back position by two stoppers (33, 45) and two pressure springs (86, 87) inside said case (40).

10. The damping set of claim 1, wherein said damping element (90) damps the movement described by said damped bolt (50) when it moves out of said case (40).

11. The damping set of claim 1, wherein said damping element (90) is based on an active principle that is mechanical, pneumatic or hydraulic.

## Revendications

1. Système d'amortissement pour une porte battante (1) placée dans un châssis dormant (20), constitué d'une ferrure de porte (14) disposée dans ou sur l'ouvrant de porte (10), d'une ferrure de dormant (24) placée sur ou contre ledit dormant (20), d'un dispositif d'amortissement (30), qui se trouve dans la dite ferrure de porte (14) ou dans la ferrure de dormant (24) et d'une pièce (110) correspondant au dispositif d'amortissement, qui est fixée en conséquence dans la ferrure du dormant (24) ou dans la ferrure de porte (14),
**caractérisé en ce que**
- le dispositif d'amortissement (30) comporte un pêne freiné (50) ayant au moins une surface de freinage (67, 68) qui est logé dans la ferrure de porte (14) ou dans la ferrure de dormant (24) et est tiré vers ladite ferrure (14) ou (24) en une position arrière et maintenu en cette position par un ressort (99),
- le dispositif d'amortissement (30) présente un élément d'amortissement (90) qui est disposé entre le pêne freiné (50) et la ferrure (14) ou (24),
- la pièce (110) correspondant au dispositif d'amortissement (30) comprend au moins un élément de déclenchement (121) avec un flanc de compression (123, 126) contre lequel vient se placer la surface de freinage (67, 68), directement ou indirectement, lors de la fermeture, pour ralentir le mouvement de fermeture de l'ouvrant de porte (10) par actionnement de l'élément d'amortissement (90).

2. Système d'amortissement selon la revendication 1 à dispositif d'amortissement disposé dans ou sur l'ouvrant de porte (10), **caractérisé en ce que** la surface de freinage (67, 68) du pêne freiné (50) comporte une verticale de surface, dont la direction dévie de 15 à 75 degrés d'angle par rapport à la direction (9) du mouvement de fermeture de porte, ladite verticale de surface se laissant diviser en deux composantes verticales et positives l'une par rapport à l'autre, dont l'une pointe dans la direction (9) du mouvement de fermeture de porte tandis que l'autre est orientée, du moins approximativement, dans la direction (8) du logement de pivotement de l'ouvrant de porte (10).

3. Système d'amortissement selon la revendication 1 à dispositif d'amortissement disposé dans ou sur le chassîs dormant (20), **caractérisé en ce que** la surface de freinage (67, 68) du pêne freiné (50) comporte une verticale de surface dont la direction dévie de 15 à 75 degrés d'angle de la direction (9) du mouvement de fermeture de porte, ladite verticale de surface se laissant diviser en deux composantes verticales et positives l'une par rapport à l'autre, dont l'une pointe en sens inverse de la direction (9) du mouvement de fermeture de porte tandis que l'autre est orientée, du moins approximativement, dans la direction (7), soit en sens inverse de la direction pointant vers le logement de pivotement de l'ouvrant de porte (10).

4. Système d'amortissement selon la revendication 1, **caractérisé en ce que** les sens de déplacement (7) et (8) se trouvent dans un plan orienté verticalement par rapport à l'axe de pivotement de l'ouvrant de porte (10).

5. Système d'amortissement selon la revendication 1, **caractérisé en ce que** les sens de déplacement (7) et (8) sont parallèles à la face extérieure (18) de la porte.

6. Système d'amortissement selon la revendication 1, **caractérisé en ce que** le pêne freiné (50) comporte deux âmes de freinage (63, 64) orientées parallèlement par rapport à l'axe de pivotement de la porte et dont les extrémités libres sont éloignées au maximum l'une de l'autre.

7. Système d'amortissement selon la revendication 1, **caractérisé en ce que** la ferrure de dormant (24) est un élément d'arrêt de fermeture (112) ou comporte un tel élément, ledit élément d'arrêt de fermeture (112) comprenant deux éléments de déclenchement (121, 122) orientés parallèlement par rapport à l'axe de pivotement de la porte dont les extrémités libres se font face.

8. Système d'amortissement selon la revendication 1, **caractérisé en ce que** le pêne freiné (50) est logé et guidé dans un palastre (40).

9. Système d'amortissement selon la revendication 8, **caractérisé en ce que** le pêne freiné (50) peut se verrouiller dans une position antérieure et une position postérieure dans le palastre (40) par le biais de deux butées (33, 45) et de deux ressorts de pression (86, 87).

10. Système d'amortissement selon la revendication 1, **caractérisé en ce que** l'élément d'amortissement (90) amortit le mouvement du pêne freiné (50) que celui-ci décrit en sortant du palastre (40).

11. Système d'amortissement selon la revendication 1, **caractérisé en ce que** l'élément d'amortissement (90) se fonde sur un principe actif mécanique, pneumatique ou hydraulique.
